# DEMANDE DE BREVET EUROPEEN

(11) **EP 1 698 319 A1**
(43) Date de publication de la demande: **06.09.2006**
(21) Numéro de dépôt: 06110532.6
(22) Date de dépôt: 28.02.2006
(51) Int. Cl.: A61J 11/00, A61J 9/00

(54) **Biberon à valve comprenant une vidange de la tétine**

(30) Priorité: 01.03.2005 FR 0502089
(71) Demandeur: DOREL FRANCE SA, 49309 Cholet Cedex (FR)
(72) Inventeur: Parrin, Guillaume, 49300, CHOLET (FR)
(74) Mandataire: Bioret, Ludovic

(57) **Abrégé**

L'invention concerne un biberon comprenant un réservoir (2) et une tétine (1) séparés par un dispositif à valve (3) comprenant au moins une valve laissant passer le liquide contenu dans le biberon du réservoir (2) vers la tétine (1) mais non de la tétine (1) vers le réservoir (2). Selon l'invention, un tel biberon comprend des moyens de vidange permettant le retour dans le réservoir (2) du liquide contenu dans la tétine (1), agissant au moins lors du démontage de la tétine (1).

## Description

### 1. Domaine de l'invention

Le domaine de l'invention est celui de la puériculture. Plus précisément, l'invention concerne les biberons, et en particulier les biberons qui sont conçus de manière à ce que la tétine soit constamment pleine de liquide.

### 2. Solutions de l'art antérieur

### 2.1 Art antérieur

Depuis longtemps, on connaît des modèles de biberon qui sont conçus pour que la tétine soit constamment remplie de liquide. Un tel biberon est par exemple décrit dans le document GB 2 169 210. Dans ce biberon, un système de valve, situé entre le réservoir et la tétine, permet au liquide de passer du réservoir à la tétine mais pas de la tétine au réservoir. Toute pression sur la tétine fait alors sortir le liquide par la fente supérieure de la tétine, quelle que soit la position du biberon.

Pour que la tétine soit constamment alimentée par le liquide contenu dans le réservoir sans que de l'air puisse entrer dans la tétine, le liquide peut être situé dans une poche souple qui se rétracte au fur et à mesure que le liquide est bu. Selon une autre méthode, un piston situé au fond du réservoir remonte vers le haut de celui-ci au fur et à mesure que le liquide est bu.

Les biberons utilisant cette technique permettent une tétée plus facile pour le bébé, et ressemblent plus la tétée maternelle. En effet, toute pression des mâchoires du bébé contre la tétine produit une coulée de liquide. De plus, et contrairement aux biberons qui n'ont pas de valve, ce biberon peut être utilisé dans toutes les positions. En effet, la poche souple ou le piston et la valve empêchent l'air de pénétrer dans la tétine. Le bébé ne risque donc pas d'avaler de l'air, ce qui lui évite des problèmes tels que l'aérophagie.

### 2.2 Inconvénients de l'art antérieur

L'inconvénient de cette technique de l'art antérieur est que, quand le bébé a fini de boire son biberon, la tétine reste pleine de liquide. Quand on démonte la tétine, par exemple pour nettoyer le biberon, le liquide contenu dans la tétine s'écoule alors hors du biberon. Il est donc nécessaire d'effectuer ce démontage au-dessus d'un évier ou d'un récipient pour recueillir le liquide. Cet écoulement de liquide complique donc la tâche du nettoyage du biberon.

D'autre part, quand une poche souple est utilisée, il est difficile de savoir quelle quantité de liquide a été bue. En effet, la poche souple est recroquevillée, et il n'est pas facile de voir quelle quantité de liquide reste dans le biberon. Il faut pour cela démonter la tétine afin que la poche souple se redéploie, ce qui, comme nous l'avons vu plus haut, présente des inconvénients. De plus, le liquide restant dans la tétine est alors perdu, ce qui fausse la mesure de la quantité de liquide bue.

Des biberons de ce type sont connus depuis longtemps, notamment par le brevet GB 2 169 210, publié en 1986. Pourtant aucune solution à ce problème du liquide dans la tétine lors du démontage n'a été proposée.

### 3. Objectifs de l'invention

L'invention a notamment pour objectif de pallier ces inconvénients de l'art antérieur.

Plus précisément, un objectif de l'invention est de fournir un moyen pour que le liquide ne s'écoule pas en dehors du biberon lors du démontage de la tétine.

L'invention a également pour objectif, dans le cas des biberons ayant une poche souple, de permettre à l'utilisateur de voir facilement combien il reste de liquide dans le réservoir.

### 4. Résumé de l'invention

Ces objectifs, ainsi que d'autres qui apparaîtront par la suite, sont atteints à l'aide d'un biberon comprenant un réservoir et une tétine séparés par un dispositif à valve comprenant au moins une valve laissant passer le liquide contenu dans le biberon dudit réservoir vers ladite tétine mais non de ladite tétine vers ledit réservoir qui, selon l'invention, comprend des moyens de vidange permettant le retour dans ledit réservoir du liquide contenu dans la tétine, agissant au moins lors du démontage de la tétine.

Ainsi l'utilisateur pourra facilement et sans avoir à démonter la tétine faire retomber dans le réservoir tout le liquide contenu dans le biberon. L'utilisateur qui démontera la tétine n'a ainsi plus de risque de renverser le liquide contenu dans la tétine quand il démonte celle-ci. En effet, celui-ci se sera écoulé dans le réservoir avant que la tétine soit démontée.

Selon un mode de réalisation préférentiel de l'invention, la valve comprend au moins une membrane souple destinée à boucher au moins une ouverture principale dans le dispositif à valve.

Préférentiellement, la tétine est solidarisée au corps du biberon et/ou au réservoir par une bague de fixation maintenant les moyens de vidange, et les moyens de vidange sont contrôlés par cette bague.

C'est donc dès le dévissage de la bague de fixation, qui est la première étape du démontage du biberon, que la vidange du liquide de la tétine vers le réservoir peut avoir lieu.

Selon un mode de réalisation préférentiel, le dispositif à valve comprend au moins une ouverture de vidange et un obturateur pour fermer les ouvertures.

Avantageusement, le ou les obturateurs sont souples.

Selon un mode de réalisation avantageux, le dispositif à valve comprend une pièce unique formant le ou les obturateurs et la membrane souple.

Cette solution permet de limiter le nombre de pièces constituant le biberon, et facilite donc sa fabrication, et son montage.

Selon un autre mode de réalisation de l'invention, le ou les obturateurs font partie de la tétine et /ou de la bague.

Ces autres solutions permettent également la réduction du nombre de pièces mises en oeuvre.

Préférentiellement, les moyens de vidange permettent de faire rentrer de l'air dans la tétine.

Ainsi, le liquide présent dans la tétine pourra convenablement s'écouler dans le réservoir.

Avantageusement, le corps du biberon contient un piston et/ou une valve permettant de faire rentrer l'air extérieur dans le réservoir et /ou une poche souple (21) formant un réservoir souple.

Le piston ou le réservoir souple permettent d'éviter que de l'air ne soit présent dans le réservoir du biberon, et ne risque de passer dans la tétine. La valve permettant de faire rentrer de l'air dans le réservoir permet également au bébé de boire sans créer un vide d'air dans le réservoir. Cependant, dans ce cas, il est nécessaire que le biberon reste en position inclinée quand le bébé bois, pour éviter que de l'air ne rentre dans la tétine.

L'invention concerne également un dispositif à valve destiné à séparer la tétine et le réservoir d'un biberon, qui comprend au moins une ouverture de vidange destinée à vider le liquide contenu dans la tétine dans le réservoir.

### 5. Liste des figures

D'autres caractéristiques et avantages de l'invention apparaîtront plus clairement à la lecture de la description suivante dans le mode de réalisation préférentiel donné à titre de simple exemple illustratif et non limitatif et des dessins annexés parmi lesquels
- la figure 1 présente en vue de coupe un biberon selon l'invention, en phase d'éjection du liquide par la tétine ;
- la figure 2 présente en vue de coupe le biberon de la figure 1 en phase de remplissage de la tétine ;
- la figure 3 présente une vue de détail en coupe des différents éléments constituant le biberon de la figure 1 ;
- la figure 4 présente en vue de coupe le biberon de la figure 1 en phase de vidange de la tétine ;
- la figure 5 représente en vue de coupe un biberon selon un autre mode de réalisation de l'invention.

### 6. Description détaillée de l'invention

### 6.1 Rappel du principe de l'invention

L'invention propose donc de prévoir des ouvertures de vidange entre la tétine et le réservoir du biberon, ces ouvertures de vidange s'ouvrant automatiquement quand on démonte la tétine du biberon.

### 6.2 Fonctionnement du biberon à valve

Les figures 1 et 2 présentent un biberon selon l'invention lors des étapes de la tétée. Ce biberon est constitué essentiellement d'une tétine 1, d'un corps du biberon 2 dans lequel se trouve une poche souple 21 formant un réservoir, et d'un système de valve 3 situé entre la tétine et le réservoir, selon une technique connue en soi.

Sur la figure 1, les mâchoires du bébé exercent sur la tétine une pression représentée par les flèches A. Cette pression comprime le liquide contenu dans la tétine, qui appuie alors sur la valve 3, comme l'indique la flèche B, ce qui a pour effet de fermer cette valve, et sort par la fente 11 de la tétine, comme l'indique la flèche C.

Sur la figure 2, le bébé a relâché la pression de sa mâchoire. La tétine a alors tendance à reprendre sa forme naturelle, comme l'indique les flèches D. Cela engendre un phénomène d'aspiration dans la tétine. Cette aspiration soulève la valve 3, ce qui a pour effet de l'ouvrir, et aspire dans la tétine le liquide contenu dans la poche 21, comme l'indiquent les flèches F.

La poche 21 se vidant du liquide se rétracte alors, comme l'indiquent les flèches G.

### 6.3 Les trous de vidange

La figure 3 montre en détail les éléments constitutifs du biberon. La valve 3 est constituée d'une partie rigide 32 et d'une membrane souple 311. La membrane souple peut être plaquée contre l'ouverture principale 321 de la partie rigide, ce qui la bouche, sous l'effet de la pression du liquide ou de l'air présent dans la tétine. Elle peut également être écartée de l'ouverture principale 321, ce qui l'ouvre, sous l'effet d'une dépression dans la tétine.

La partie rigide 32 comporte, selon l'invention, en plus de l'ouverture principale 321, des trous de vidange 322. Ces trous de vidange sont destinés à assurer le vidage du liquide contenu dans la tétine dans le réservoir 21 du biberon, quand cela est nécessaire. Ces trous sont situés à la périphérie de la partie rigide 32 du dispositif à valve 3. Plusieurs trous peuvent être répartis le long du diamètre de cette pièce.

La partie rigide 32 a une forme spécifique en tronc de cône destinée à favoriser l'écoulement du liquide. Ainsi, quand la tétine est orientée vers le bas, ce qui est le cas quand un bébé tète, la partie rigide 32 présente une pente vers l'ouverture principale, ce qui facilite l'écoulement du liquide vers la tétine.

Au contraire, quand la tétine est orientée vers le haut, la partie rigide 32 présente une pente vers les trous 322, ce qui facilite l'écoulement du liquide présent dans la tétine par ces trous.

### 6.4 Le bouchage des trous

Quand un bébé tête, la tétine doit être en permanence pleine de liquide. Les trous de vidange ne doivent donc pas permettre à la tétine de se vider à ce moment. Un obturateur 312 est donc prévu pour boucher les trous de vidange 322. Cet obturateur peut, avantageusement, faire partie de la même pièce 31 que la membrane souple 311.

Dans ce cas, des ouvertures de passage 313 sont prévues pour que le liquide puisse passer à travers la pièce 31. Ces ouvertures de passage 313 permettent aussi bien le passage du liquide du réservoir vers la tétine, comme l'indiquent les flèches F de la figure 2, que le passage de ce liquide de la tétine vers le réservoir, comme l'indiquent les flèches I de la figure 4.

### 6.5 Le rôle de serrage de la bague et la vidange

La bague de fixation 4 permet de solidariser, de façon classique, la tétine 1 au corps du biberon 2 et/ou au réservoir souple 21. Comme le représente la figure 3, cette bague 4 comporte un bourrelet 41 qui est situé juste au dessus des trous de vidange 322.

Quand la bague de fixation est serrée, ce bourrelet a pour effet de plaquer l'obturateur 312 contre les ouvertures de vidange 322, et par conséquent de boucher ces ouvertures.

Au contraire, quand on desserre la bague de fixation 4 en la dévissant comme l'indiquent les flèches H de la figure 4, la bague se desserre, et donc la tétine s'éloigne du corps du biberon, comme l'indique la flèche J.

A ce moment, les bourrelets 41 desserrent leur pression sur les obturateurs 312. Les obturateurs 312 reprennent alors une position écartée des ouvertures de vidange 322, comme on peut le voir sur la figure 4. Les ouvertures de vidange 322 laissent alors le liquide contenu dans la tétine s'écouler dans le réservoir du biberon, comme l'indiquent les flèches I de la figure 4.

### 6.6 L'entrée d'air par la bague

Pour que le liquide contenu dans la tétine s'écoule correctement dans le réservoir, il est nécessaire que de l'air puisse pénétrer dans la tétine. Pour cela, la bague 4 est conçue pour laisser passer l'air dès qu'elle est desserrée. Ainsi, l'air peut entrer dans la tétine (flèches K) pour prendre la place du liquide qui retombe dans le réservoir.

Une fois que tout le liquide présent dans la tétine est retombé dans le réservoir, l'air peut également pénétrer dans le réservoir. La poche souple 21, qui s'était rétractée comme le montre les flèches G de la figure 2, peut alors se redéployer, comme le montre la figure 4. L'utilisateur pourra alors facilement voir quelle quantité de liquide reste dans le réservoir, et donc quelle quantité a été bue par le bébé.

### 6.7 Second mode de réalisation

La figure 5 représente en vue de coupe un biberon selon un autre mode de réalisation de l'invention. Ce biberon est constitué essentiellement d'une tétine 51, d'un corps du biberon 52 dans lequel se trouve une poche souple 521 formant un réservoir, et d'une paroi 53 séparant la tétine et le réservoir.

Cette paroi 53 comporte une valve 531 qui laisse passer le lait uniquement du réservoir du biberon vers la tétine. Cette valve 531 est formée dans la même pièce que la paroi 53, ce qui évite un assemblage de pièces multiples. Elle peut être composée d'une seule partie souple avec une fente, ou d'une partie bi-matière (rigide et souple).

La paroi 53 comporte également des trous de vidange 532, situés à la périphérie de la paroi, destinés à assurer le vidage du liquide contenu dans la tétine dans le réservoir 21 du biberon, quand cela est nécessaire.

Une portion d'obturation 511 de la tétine 51, qui est maintenue par la bague de fixation 54, obture les trous de vidange 532. Quand l'utilisateur commence à dévisser la bague 54, la portion d'obturation 511 se retire des trous de vidange, et le lait peut s'écouler de la tétine vers le réservoir du biberon.

### 6.8 Autres mises en oeuvre de l'invention

Dans le mode de réalisation décrit, le corps du biberon contient une poche souple 21, pour éviter la présence d'air dans le réservoir. L'invention peut bien évidemment s'appliquer à d'autres types de biberons, et notamment aux biberons incluant un piston dans le corps du biberon ou un système, par exemple à valve, permettant à de l'air extérieur de rentrer dans le réservoir.

## Revendications

1. Biberon comprenant un réservoir (21) et une tétine (1) séparés par un dispositif à valve (3) comprenant au moins une valve laissant passer le liquide contenu dans le biberon dudit réservoir (21) vers ladite tétine (1) mais non de ladite tétine (1) vers ledit réservoir (21),
**caractérisé en ce qu'**il comprend des moyens de vidange permettant le retour dans ledit réservoir (21) du liquide contenu dans ladite tétine (1), agissant au moins lors du démontage de la tétine (1).

2. Biberon selon la revendication 1, **caractérisé en ce que** ladite valve comprend au moins une membrane souple (311) destinée à boucher au moins une ouverture principale (321) dans ledit dispositif à valve.

3. Biberon selon l'une quelconque des revendications 1 et 2, **caractérisé en ce que** ladite tétine (1) est solidarisée au corps du biberon (2) et/ou audit réservoir (21) par une bague de fixation (4) maintenant lesdits moyens de vidange, et **en ce que** lesdits moyens de vidange sont contrôlés par ladite bague (4).

4. Biberon selon la revendication 3, **caractérisé en ce** ledit dispositif à valve comprend au moins une ouverture de vidange (322) et un obturateur (312) pour fermer lesdites ouvertures.

5. Biberon selon l'une quelconque des revendications 1 à 4, **caractérisé en ce que** le ou lesdits obturateurs (312) sont souples.

6. Biberon selon l'une quelconque des revendications 4 et 5, **caractérisé en ce que** ledit dispositif à valve comprend une pièce unique (31) formant le ou lesdits obturateurs (312) et ladite membrane souple (311).

7. Biberon selon l'une quelconque des revendications 4 et 5, **caractérisé en ce que** le ou lesdits obturateurs (312) font partie de la tétine (1) et/ou de ladite bague (4).

8. Biberon selon l'une quelconque des revendications 1 à 7, **caractérisé en ce que** lesdits moyens de vidange permettent de faire rentrer de l'air dans ladite tétine (1).

9. Biberon selon l'une quelconque des revendications 1 à 8, **caractérisé en ce que** ledit corps du biberon (2) contient un piston et/ou une valve permettant de faire rentrer l'air extérieur dans le réservoir et /ou une poche souple (21) formant un réservoir souple.

10. Dispositif à valve destiné à séparer la tétine (1) et le réservoir (21) d'un biberon, **caractérisé en ce qu'**elle comprend au moins une ouverture de vidange (322) destinée à vider le liquide contenu dans ladite tétine (1) dans ledit réservoir (21), agissant au moins lors du démontage de la tétine (1).
